# EUROPÄISCHE PATENTANMELDUNG

(11) **EP 0 401 575 A1**
(43) Veröffentlichungstag der Anmeldung: **12.12.1990**
(21) Anmeldenummer: 90109495.3
(22) Anmeldetag: 18.05.1990
(51) Int. Cl.: B41J 2/21

(54) **Schreibkopf für Tintenstrahlschreiber**

(30) Priorität: 05.06.1989 DE 8906890 U
(71) Anmelder: SIEMENS AKTIENGESELLSCHAFT, 80333 München (DE)
(72) Erfinder: Franke, Rolf-Dieter, D-7500 Karlsruhe (DE)

(57) **Zusammenfassung**

Schreibkopf für Tintenstrahlschreiber mit mehreren in einer Reihe angeordneten, elektrothermisch betätigten Strahldüsen (3), wobei je zwei Düsen (3a, 3b, 3c) mit je einer cyan-, magenta- oder gelbfarbigen Tinte enthaltenden Tintenvorratskammer (5) und die restlichen (3d) mit einer Tintenvorratskammer mit schwarzer Tinte verbunden sind. Die Funktion entspricht der bei piezoelektrisch betätigten Tintenschreibern bekannten, mit dem Vorteil eines erheblich verringerten Platzbedarfs.

Angewandt bei Registriergeräten nach dem Tintenstrahlprinzip.

## Beschreibung

Die Erfindung betrifft einen Schreibkopf für elektrothermisch impulsweise betätigte Tintenstrahlschreiber, insbesondere registrierende Meßgeräte, mit mehreren in einer Reihe angeordneten Düsen, in welche mit Tinte beschickte Kanäle münden. Aus der DE-OS 29 45 658 ist ein Flüssigkeitsstrahl-Aufzeichnungsverfahren bekannt, bei welchem ein Druckkopf in der oben angegebenen Weise ausgebildet ist. Die in einer Reihe angeordneten Strahldüsen sind über Tintenkanäle an ein Tintenvorratsgefäß mit schwarzer Tinte zum Druck alphanumerischer Zeichen angeschlossen. In den Kanälen sind ansteuerbare Mittel zur Erzeugung von Wärmeimpulsen angeordnet, die Dampfblasenbildung und dadurch Ausstoß von Tintentröpfchen bewirken. Für registrierende Meßgeräte mit mehreren Meßkanälen wird gefordert, daß jedem Meßkanal eine besondere unterscheidbare Aufzeichnungsfarbe zuzuordnen ist, daß auch alphanumerische Zeichen geschrieben werden können und daß der Schreibkopf bei geringem Platzbedarf leicht auswechselbar ist.

Diese Forderung erfüllt ein Schreibkopf der eingangs genannten Art, bei welchem erfindungsgemäß je zwei oder mehr Kanäle mit jeweils einer Tintenvorratskammer für farbige Tinte verbunden sind.

In einer bevorzugten Ausführungsform für Registriergeräte sind je zwei oder drei der im Schreibkopf benachbart angeordneten Kanäle mit Tintenvorratskammern für gelbe, cyan- und magentafarbige Tinte verbunden. Neben diesen drei Grundfarben können durch gleichzeitiges Übereinanderspritzen von zwei oder drei dieser Farben drei weitere Mischfarben (Rot, Grün, Braun) für die Aufzeichnung gewonnen werden. Drei oder mehr der übrigen Kanäle sind mit einer Tintenkammer für schwarze Tinte verbunden und dienen zur Aufzeichnung alphanumerischer Zeichen und Koordinatenlinien auf dem Aufzeichnungsträger.

Zur Erläuterung der Erfindung ist als Beispiel in der Figur 1 ein Schreibkopf und in der Figur 2 die Zuordnung der Farben zu den Kanälen im Schreibkopf schematisch dargestellt und im folgenden beschrieben.
Figur 1: Der Schreibkopf 1 ist in bekannter und deshalb hier nicht im einzelnen gezeigten Weise aus mehreren Schichten aufgebaut.
   In seiner Stirnfläche 2 sind 24 Strahldüsen 3 senkrecht übereinander mit Abständen von 125 µm angeordnet, die an vier aufsteckbare Tintenzuführungen 4 für gelbe Tinte ge, cyanfarbige Tinte cy, magentafarbige Tinte ma und schwarze Tinte sw angeschlossen sind. Die erste aus zwei Düsen bestehende Düsengruppe 3a ist mit gelber, die folgende, aus weiteren zwei Düsen bestehende Düsengruppe 3b mit cyanfarbiger, die dritte, wieder aus zwei Düsen bestehende Düsengruppe 3c mit magentafarbiger Tinte und die Düsengruppe 3d mit den weiteren Düsen mit schwarzer Tinte beschickt.
In Figur 2 ist die Zuordnung der Düsen und Farben schematisch dargestellt. In die in der Stirnfläche 2 des Schreibkopfs angeordneten Düsen 3 münden Tintenkanäle 6, die über die Tintenzuführungen 4 mit Tintenvorratsbehältern 5 verbunden sind. Die aus je zwei Düsen bestehenden Düsengruppen 3a, 3b, 3c dienen zur Aufzeichnung von sechs Meßkurven in den drei Grund- und den drei Mischfarben, die Düsengruppe 3d zur Beschriftung und zur Darstellung des Koordinatengitters auf dem Registrierpapier. Falls noch ein weiterer Meßkanal aufgeschaltet werden soll, können die ersten beiden Düsen der Düsengruppe 3d zur Aufzeichnung einer Meßkurve in schwarzer Farbe angesteuert werden.

## Patentansprüche

1. Schreibkopf für elektrothermisch impulsweise betätigte Tintenstrahlschreiber, insbesondere für registrierende Meßgeräte mit mehreren in einer Reihe angeordneten, mit Tinte beschickten und in Düsen mündenden Kanälen, **dadurch gekennzeichnet,** daß je zwei oder mehr Kanäle (6) mit jeweils einer Tintenvorratskammer (5) mit farbiger Tinte verbunden sind.

2. Schreibkopf nach Anspruch 1, **dadurch gekennzeichnet,** daß je zwei oder drei Kanäle (6) mit Tintenvorratskammern (5) für gelbe (ge), cyan- (cy) und magentafarbige (ma) Tinten verbunden sind und daß drei oder mehr der übrigen Kanäle mit einer Tintenvorratskammer (5) für schwarze Tinte (sw) verbunden sind.
